# EUROPÄISCHE PATENTSCHRIFT

(11) **EP 0 256 232 B1**
(45) Veröffentlichungstag und Bekanntmachung des Hinweises auf die Patenterteilung: **16.01.1991**
(21) Anmeldenummer: 87108117.0
(22) Anmeldetag: 04.06.1987
(51) Int. Cl.: G10K 9/12

(54) **Stosswellengenerator zum berührungslosen Zertrümmern von Konkrementen im Körper eines Lebenswesens**
Shock wave generator for the disintegration of concretions in a living body using non-contacting means
Générateur d'ondes de choc pour la désintégration à distance des concrétions dans un organisme vivant

(30) Priorität: 16.06.1986 DE 3620189
(43) Veröffentlichungstag der Anmeldung: 24.02.1988
(73) Patentinhaber: SIEMENS AKTIENGESELLSCHAFT, 80333 München (DE)
(72) Erfinder: Köhler, Georg, Dipl.-Ing., D-8602 Geisfeld (DE)

(56) Entgegenhaltungen:
- DE-A- 3 312 014
- US-A- 2 648 837

## Beschreibung

Die Erfindung betrifft einen Stoßwellengenerator für eine Einrichtung zum berührungslosen Zertrümmern von Konkrementen im Körper eines Lebewesens, welcher eine Spule mit spiralförmig angeordneten Windungen und eine dieser gegenüberliegende, einen mit einer Flüssigkeit gefüllten Raum abschließende, aus einem elektrisch leitenden Werkstoff gebildete Membran aufweist, wobei die Spule an eine Hochspannungsversorgung anschließbar ist.

Ein solcher Stoßwellengenerator mit einer parallel zu der Spule angeordneten Membran ist in der DE-OS 33 12 014 beschrieben. Dabei werden die Stoßwellen dadurch erzeugt, daß die Spule an die Hochspannungsversorgung angeschlossen wird, die einen auf mehrere kV, z.B. 20 kV, aufgeladenen Kondensator enthält. Die in dem Kondensator gespeicherte Energie entlädt sich dann schlagartig in die Spule, was zur Folge hat, daß die Spule äußerst schnell ein magnetisches Feld aufbaut. Gleichzeitig wird in der Membran ein Strom induziert, der dem in der Spule fliessenden Strom entgegengesetzt ist und demzufolge ein magnetisches Gegenfeld erzeugt, unter dessen Wirkung die Membran schlagartig von der Spule wegbewegt wird. Die so in dem mit Flüssigkeit, z.B. Wasser, gefüllten Raum erzeugte Stoßwelle wird durch geeignete Maßnahmen auf die im Körper des Lebewesens befindlichen Konkremente, z.B. Nierensteine, fokussiert und bewirkt deren Zertrümmerung.

Um eine möglichst weitgehende Wandlung der von der Hochspannungsversorgung abgegebenen elektrischen Energie in Stoßenergie zu erreichen, ist es bei dem bekannten Stoßwellengenerator erforderlich, die Membran möglichst nahe an der Spule anzubringen. Dies ist jedoch wegen der zwischen der Spule und der Membran zwangsläufig vorliegenden Potentialdifferenz nur bedingt möglich, da zur Vermeidung von Spannungsüberschlägen zwischen Membran und Spule ein Mindestabstand eingehalten werden muß. Spannungsüberschläge würden die Wirkung des Stoßwellengenerators beeinträchtigen und zu Beschädigungen der Membran führen, die deren Lebensdauer nachteilig beeinflussen. Bei dem bekannten Stoßwellengenerator muß daher im Interesse einer ausreichenden Lebensdauer der Membran der Abstand zwischen der Membran und der Spule so gewählt werden, daß sich bei der Wandlung der elektrischen Energie in Stoßenergie nur ein unbefriedigender Wirkungsgrad einstellt.

Der Erfindung liegt die Aufgabe zugrunde, einen gattungsgemäßen Stoßwellengenerator so auszubilden, daß dessen Membran eine hohe Lebensdauer aufweist, ohne daß damit eine nennenswerte Minderung des Wirkungsgrades der Energiewandlung verbunden ist.

Nach der Erfindung wird diese Aufgabe dadurch gelöst daß die Spule aus zwei hintereinandergeschalteten, sich dekkenden, in parallelen Flächen liegenden Lagen besteht, wobei Strom-und Wicklungsrichtung der beiden Lagen der Spule im Sinne einer Verstärkung ihres Magnetfeldes aufeinander abgestimmt sind, und daß die zu der Membran die kleinere Potentialdifferenz aufweisende Lage der Spule der Membran unmittelbar gegenüberliegend angeordnet ist. Die Erfindung macht sich den Umstand zunutze, daß die Hochspannung über der Spule abfällt, was im Falle einer zweilagigen Spule zur Folge hat, daß zwischen wenigstens einer Lage der Spule und der Membran eine maximale Potentialdifferenz vorliegt, die geringer ist als die bei gleichem Betrag der Hochspannung zwischen der Membran und einer einlagigen Spule vorliegende maximale Potentialdifferenz. Spannungsüberschläge zwischen der Membran und der Spule können demzufolge trotz eines geringen Abstandes der Membran von der Spule vermieden werden, wenn jene Lage der Spule, die zu der Membran die kleinere Potentialdifferenz aufweist, der Membran unmittelbar gegenüberliegend angeordnet ist. Außerdem baut die Spule infolge des Umstandes, daß ihre beiden Lagen hintereinandergeschaltet und sich deckend in parallelen Flächen liegend angeordnet sind, wobei Strom-und Wicklungsrichtung der beiden Lagen im Sinne einer Verstärkung ihres Magnetfeldes aufeinander abgestimmt sind, bei gleichem Betrag der Hochspannung und gleichem Spulendurchmesser ein stärkeres Magnetfeld als eine einlagige Spule auf, wodurch größere Wirbelströme in der Membran induziert werden und ein stärkeres magnetisches Gegenfeld aufgebaut wird, was schließlich die Ausbildung von stärkeren Stoßwellen in dem mit Flüssigkeit gefüllten Raum zur Folge hat. Durch die Erfindung werden somit Spannungsüberschläge zwischen der Spule und der Membran wirksam vermieden, was zu einer erhöhten Lebensdauer der Membran führt, ohne daß der Wirkungsgrad der Energiewandlung von elektrischer Energie in Stoßenergie in einem für die Praxis nennenswerten Umfang sinkt. Zugleich werden bei gegebenem Betrag der Hochspannung höhere Stoßwellendrücke erzielt, bzw. kann der Betrag der Hochspannung bei gleichem Stoßwellendruck gegenüber dem bekannten Stoßwellengenerator verringert werden, wodurch eine weitere Verringerung des Abstandes zwischen der Membran und der ihr benachbarten Lage der Spule möglich wird.

Es sei erwähnt, daß es die Erfindung - allerdings unter teilweisem oder vollständigem Verzicht auf eine verbesserte Hochspannungsfestigkeit -.: erlaubt, eine größere elektrische Energie in Stoßenergie umzuwandeln, bzw. bei gleicher elektrischer Energie geringere Anstiegszeiten der Stoßwelle zu realisieren, da der in der Hochspannungsversorgung befindliche Kondensator auf eine gegenüber einem Stoßwellengenerator mit einer einlagigen Spule höhere Ladespannung aufgeladen werden kann. Somit kann der Kondensator entweder eine größere, mit dem Quadrat der Ladespannung wachsende Energie abgeben oder seine Kapazität kann bei gleicher zur Verfügung stehender Energie verkleinert werden, wodurch der durch die Spule und den Kondensator gebildete Schwingkreis eine höhere Eigenfrequenz aufweist, was zu einer kürzeren Anstiegszeit des durch die Spule fließenden Stromes und damit zu einer kürzeren Anstiegszeit der Stoßwelle führt, was beim Zertrümmern von Konkrementen durchaus wünschenswert ist.

Nach einer Variante der Erfindung ist vorgesehen, daß die beiden Lagen der Spule gegensinnig gewickelt, ihre jeweils innersten Windungen miteinander verbunden und ihre jeweils äußersten Windungen an die Hochspannungsversorgung angeschlossen sind. Es wird so erreicht, daß die Spule auf einfache Weise herstellbar ist und eine geringe Dicke aufweist, da eine andernfalls erforderliche besondere Verbindung zwischen den beiden Lagen der Spule entfallen kann. Besonders zweckmäßig im Hinblick auf die Herstellung der Spule ist es auch, wenn beide Lagen der Spule die gleiche Windungszahl besitzen. Nach einer Ausführungsform der Erfindung ist vorgesehen, daß die äußerste Windung der der Membran unmittelbar gegenüberliegenden Lage der Spule mit der Membran auf gleichem Potential liegt, wobei nach einer letzten Variante der Erfindung die Membran auf Erdpotential liegt. Es ist so sichergestellt, daß an der in dem Raum befindlichen Flüssigkeit, die unter Umständen mit dem Lebewesen bzw. dem Bedienungspersonal in Berührung kommen kann, keine Hochspannung anliegt.

Ein Ausführungsbeispiel der Erfindung ist in der Zeichnung dargestellt, deren einzige Figur einen Längsschnitt durch einen erfindungsgemäßen Stoßwellengenerator zeigt.

Der erfindungsgemäße Stoßwellengenerator weist ein Gehäuse 1 auf, das einen mit einer Flüssigkeit gefüllten, durch eine Membran 2 abgeschlossenen Raum 3 enthält. Der aus einem elektrisch leitenden Werkstoff gebildeten Membran 2 gegenüberliegend ist eine Spule 4 mit spiralförmig angeordneten Windungen vorgesehen, wobei zwischen der Membran 2 und der Spule 4 eine Isolierfolie 5 angeordnet ist. Die Windungen der Spule 4 sind auf einer Auflagefläche 6 eines Isolators 7 angeordnet, der in einer Kappe 8 aufgenommen ist. Die Membran 2, die Isolierfolie 5 und die den Isolator 7 mit der Spule 4 enthaltende Kappe 8 sind mittels Schrauben 9 an dem Gehäuse 1 befestigt. Zur Fixierung der Spule 4 an der Auflagefläche 6 des Isolators 7 ist der zwischen der Isolierfolie 5 und der Auflagefläche 6 des Isolators 7 befindliche Raum mit einem der Übersichtlichkeit halber nicht dargestellten elektrisch isolierenden Gießharz ausgefüllt. Die Spule 4 ist über Anschlüsse 10 und 11, die durch Bohrungen in dem Isolator 7 und der Kappe 8 nach außen treten, mittels eines geeigneten Schaltmittels 12 an eine schematisch dargestellte Hochspannungsversorgung 13 anschließbar, die einen Stromstoß an die Spule 4 abgibt, wodurch die Membran 2 schlagartig von der Spule 4 abgestoßen wird, was zur Ausbildung einer Stoßwelle in der Flüssigkeit im Raum 3 führt. Infolge der an der Spule 4 anliegenden Hochspannung treten zwischen der Membran 2 und den einzelnen Windungen der Spule 4 Potentialdifferenzen auf.

Dabei ist vorgesehen, daß die Spule 4 aus zwei Lagen 14 und 15 besteht, die sich deckend in parallelen Ebenen liegend angeordnet sind. Die beiden Lagen 14 und 15 der Spule 4 sind gegensinnig gewickelt und durch Verbindung ihrer jeweils innersten Windungen 16 und 17 hintereinandergeschaltet, so daß die Magnetfelder beider Lagen 14 und 15 der Spule 4 einander verstärken, wenn diese über ihre jeweils äußersten Windungen 18 und 19 an die Hochspannungsversorgung 13 angeschlossen sind. Die beiden Lagen 14 und 15 der Spule 4 besitzen die gleiche Windungszahl.

Die äußerste Windung 18 der der Membran 2 unmittelbar benachbarten Lage 14 der Spule 4 liegt mit der Membran 2 auf gleichem Potential, nämlich Erdpotential 20. Demzufolge liegt zwischen der der Membran 2 unmittelbar benachbarten Lage 14 der Spule 4 eine geringere Potentialdifferenz als zwischen der Membran 2 und der von dieser entfernten Lage 15 der Spule 4 vor.

In dem Ausführungsbeispiel ist ein Stoßwellengenerator mit einer ebenen Membran 2 dargestellt. Es ist aber auch möglich, Stoßwellengeneratoren mit andersartig, z.B. sphärisch geformter Membran erfindungsgemäß auszubilden.

## Patentansprüche

1. Stoßwellengenerator zum berührungslosen Zertrümmern von im Körper eines Lebewesens befindlichen Konkrementen, welcher eine Spule (4) mit spiralförmig angeordneten Windungen und eine dieser gegenüberliegende, einen mit einer Flüssigkeit gefüllten Raum (3) abschliessende, aus einem elektrisch leitenden Werkstoff gebildete Membran (2) aufweist, wobei die Spule (4) an eine Hochspannungsversorgung (13) anschließbar ist, dadurch gekennzeichnet, daß die Spule (4) aus zwei hintereinandergeschalteten, sich deckenden, in parallelen Flächen liegenden Lagen (14, 15) besteht, wobei Strom-und Wicklungsrichtung der beiden Lagen (14, 15) der Spule (4) im Sinne einer Verstärkung ihres Mangetfeldes aufeinander abgestimmt sind, und daß die zu der Membran (2) die kleinere Potentialdifferenz aufweisende Lage (14) der Spule (4) der Membran (2) unmittelbar gegenüberliegend angeordnet ist.

2. Stoßwellengenerator nach Anspruch 1, dadurch gekennzeichnet, daß die beiden Lagen (14,15) der Spule (4) gegensinnig gewickelt, ihre jeweils innersten Windungen (16, 17) miteinander verbunden und ihre jeweils äußersten Windungen (18, 19) an die Hochspannungsversorgung (13) angeschlossen sind.

3. Stoßwellengenerator nach Anspruch 1 oder 2, dadurch gekennzeichnet, daß beide Lagen (14, 15) der Spule (4) die gleiche Windungszahl besitzen.

4. Stoßwellengenerator nach Anspruch 2 oder 3, dadurch gekennzeichnet, daß die äusserste Windung (18) der der Membran (2) unmittelbar gegenüberliegenden Lage (14) der Spule (4) mit der Membran (2) auf gleichem Potential (20) liegt.

5. Stoßwellengenerator nach einem der Ansprüche 1 bis 4 dadurch gekennzeichnet, daß die Membran (2) auf Erdpotential (20) liegt.

## Revendications

1. Générateur d'ondes de chocs pour désintégrer, sans contact, des concrétions se situant dans le corps d'un être vivant, du type comprenant une bobine (4) à spires disposées en forme de spirales, ainsi qu'une membrane (2) disposée en face de la bobine, formant un espace (3) rempli d'un liquide, et constituée par un matériau électriquement conducteur, la bobine (4) étant susceptible d'être reliée à une alimentation haute tension (13), caractérisé par le fait que la bobine (4) est constituée par deux couches (14, 15) qui sont branchées en série, qui se recouvrent et qui se situent dans des surfaces parallèles le sens du courant et celui de l'enroulement des deux couches (14, 15) de la bobine étant accordés dans le sens du renforcement de leur champs magnétique, et que la couche (14) de la bobine (4), qui présente la différence de potentiel la plus petite par rapport à la membrane, est disposée de manière à se situer directement en face de la membrane (2).

2. Générateur d'ondes de chocs selon la revendication 1, caractérisé par le fait que les deux couches (14, 15) de la bobine (4) sont enroulées en sens inverse l'une de l'autre, leurs spires les plus intérieures (16, 17) étant respectivement reliées entre elles et leurs spires extérieures (18, 19) étant respectivement reliées à l'alimentation haute tension (13).

3. Générateur d'ondes de chocs selon la revendication 1 ou 2, caractérisé par le fait que les deux couches (14, 15) de la bobine (4) possèdent le même nombre de spires.

4. Générateur d'ondes de chocs selon la revendication 2 ou 3, caractérisé par le fait que la spire (18) la plus extérieure de la couche (14) de la bobine (4) qui se situe directement en face de la membrane (2), est au même potentiel (20) que la membrane (2).

5. Générateur d'ondes de chocs selon l'une des revendications 1 à 4, caractérisé par le fait que la membrane (2) est au potentiel terre (20).

## Claims

1. A shock wave generator for contactless shattering of calculi in the body of a life form having a coil (4) with spirally arranged windings and opposite it a membrane (2) formed of an electrically conductive material terminating a space (3) filled with a fluid, the coil (4) being connectable to a high voltage supply (13), characterised in that the coil (4) consists of two layers (14,15) connected in series and overlying each other in parallel planes, the current and winding direction of the two layers (14, 15) of the coil (4) being selected so as to intensify their magnetic field, and in that the layer (14) of the coil (4) having the smaller difference in potential relative to the membrane (2) is arranged immediately opposite the membrane (2).

2. A shock wave generator according to claim 1, characterised in that the two layers (14, 15) of the coil (4) are wound in opposite directions, their respective innermost windings (16, 17) being connected to one another and their respective outermost windings (18, 19) being connected to the high voltage supply (13).

3. A shock wave generator according to claim 1 or claim 2, characterised in that the two layers (14, 15) of the coil (4) have the same number of windings.

4. A shock wave generator according to claim 2 or claim 3, characterised in that the outermost winding (18) of the layer (14) of the coil (4) that is immediately opposite the membrane (2) lies at the same potential (20) as the membrane (2).

5. A shock wave generator according to any one of claims 1 to 4, characterised in that the membrane (2) lies at ground potential (20).
